# EUROPÄISCHE PATENTSCHRIFT

(11) **EP 3 412 851 B1**
(45) Veröffentlichungstag und Bekanntmachung des Hinweises auf die Patenterteilung: **23.06.2021**
(21) Anmeldenummer: 18171415.5
(22) Anmeldetag: 09.05.2018
(51) Int. Cl.: E05B 47/06, E05B 63/04, E05B 47/00

(54) **DRÜCKERNUSSANORDNUNG FÜR EIN SCHLOSS**
SPINDLE HOLE ASSEMBLY FOR A LOCK
DISPOSITIF DE FOUILLOT DE LOQUET POUR UNE SERRURE

(30) Priorität: 08.06.2017 DE 102017209634
(43) Veröffentlichungstag der Anmeldung: 12.12.2018
(73) Patentinhaber: GEZE GmbH, 71229 Leonberg (DE)
(72) Erfinder: Schunn, Stephan, 71120 Grafenau (DE)

(56) Entgegenhaltungen:
- DE-T2- 69 408 012
- US-A1- 2010 225 126

## Beschreibung

Die Erfindung betrifft eine Drückernussanordnung für ein Schloss der im Oberbegriff des Patentanspruchs 1 genannten Art sowie ein korrespondierendes Schloss mit einer solchen Drückernussanordnung.

Aus der DE 10 2015 210 948 A1 ist beispielsweise ein gattungsgemäßes Schloss bekannt, weiches ein Schlossgehäuse, einen Stulp, einen Riegel, wenigstens eine Falle, eine über einen Türdrücker betätigbare Drückernuss und eine Schließzylinderaufnahme umfasst. Das Schloss ist modular aufgebaut und in ein den Stulp, den Riegel und die wenigstens eine Falle umfassendes Schließmodul und ein die Drückernuss und die Schließzylinderaufnahme umfassendes Antriebsmodul aufgeteilt. Zudem kann das Antriebsmodul eine geteilte, elektromechanisch koppelbare Drückernuss umfassen. Mit einer solchen Bestückung oder Nachrüstung des Antriebsmoduls wird es ermöglicht, den Drücker einer Schlossseite vom Öffnungsmechanismus zu entkoppeln, wodurch der Zugang in einen gesicherten Bereich gesteuert werden kann. Dies kann durch eine Zugangskontrolle wie beispielsweise ein elektronisches Zutrittskontrollsystem erfolgen. Bei berechtigtem Zutritt können die beiden Hälften der Drückernuss elektromagnetisch ausgelöst und miteinander gekoppelt werden, so dass das Schloss auch über den äußeren Drücker betätigbar ist.

Die DE 694 08 012 T2 offenbart eine Vorrichtung zum Anpassen eines Panikschlosses an die Öffnungsrichtung einer Tür. Die Vorrichtung umfasst eine Büchse mit einem randseitigen Bund, an welchem zwei ringförmige Elemente auf gegenüberliegenden Seiten zentriert sind. Jeder der ringförmigen Elemente hat zwei Zähne, die hinsichtlich der Büchse einander diagonal gegenüberliegen, einen zentralen Sitz sowie ein Gewindeloch. Ein vorgesehener Hebel umfasst zwei Ringe, die innen mit zwei Öffnungen versehen sind, die mit dem einen Gewindeloch in Übereinstimmung gebracht werden können.

Aus der US 2010/225126 A1 ist ein Verriegelungsmechanismus mit einem Gehäuse, einem Riegel und einem Antriebsmechanismus bekannt. Der Verriegelungsbolzen ist zwischen einer ausgefahrenen Position und einer eingefahrenen Position bewegbar und umfasst einen Bolzenkörper und ein Eingriffselement, das betätigbar ist, um sich relativ zum Bolzenkörper zwischen einer Offenstellung und einer Verriegelungsstellung zu bewegen. Wenn sich das Eingriffselement in der Verriegelungsstellung befindet, kann der Antriebsmechanismus aktiviert werden, um das Eingriffselement zu berühren und zu drücken, um den Verriegelungsbolzen von der ausgefahrenen Position in die eingefahrene Position zu bewegen. Wenn sich der Verriegelungsbolzen in der Verriegelungsstellung befindet, kann das Eingriffselement in eine Position gebracht werden, in der bei Betätigung des Außengriffs eine Leerlaufdrehung erfolgt.

Der Erfindung liegt die Aufgabe zugrunde, eine Drückernussanordnung sowie ein korrespondierendes Schloss mit einer solchen Drückernussanordnung anzugeben, welche vom Kunden vor Ort einfach und schnell an verschiedene Einbaubedingungen angepasst werden kann.

Diese Aufgabe wird durch die Merkmale der Drückernussanordnung nach Patentanspruch 1 und durch die Merkmale des Schlosses nach Patentanspruch 18 gelöst.

Vorteilhafte Ausgestaltungen und Weiterbildungen der Erfindung sind in den übrigen Ansprüchen angegeben.

Um eine Drückernussanordnung anzugeben, welche vom Kunden vor Ort einfach und schnell an verschiedene Einbaubedingungen angepasst werden kann, umfasst die Drückernussanordnung eine zweite Koppelvorrichtung, welche eine drehbeweglich gelagerte erste Komponente oder eine drehbeweglich gelagerte zweite Komponente einer mehrteiligen Drückernuss mit einem Betätigungselement koppelt. Zudem umfasst die Drückernussanordnung eine erste Koppelvorrichtung, welche die erste Komponente und die zweite Komponente der Drückernuss miteinander koppelt.

Zudem wird ein Schloss mit einem Schlossgehäuse, einem Stulpblech, mindestens einem Riegel, mindestens einer Falle und einer solchen erfindungsgemäßen Drückernussanordnung vorgeschlagen, welche über mindestens einen Drücker betätigbar ist.

Durch den zweiteiligen Aufbau der Drückernuss kann die erste Komponente der geteilten Drückernuss mit einem ersten Drücker und die zweite Komponente der geteilten Drückernuss mit einem zweiten Drücker gekoppelt werden. Durch die erste und zweite Koppelvorrichtung können Ausführungsformen der erfindungsgemäßen Drückernussanordnung in vorteilhafter Weise vom Kunden vor Ort an verschiedene Einbaubedingungen und Sicherheitsfunktionen angepasst werden. So kann der Kunde über die zweite Koppelvorrichtung eine Drückernussanordnung mit einem DIN links eingekuppeltem Drücker einfach in eine Druckernussanordnung mit einem DIN rechts eingekoppelten Drücker umstellen. Durch Software und eine entsprechende Energieversorgung, welche beispielsweise als Kondensatorpufferung ausgeführt ist, kann über die erste Koppelvorrichtung zwischen einem Fail-Safe-Betrieb, d.h. bei Stromausfall sind beide Drücker bzw. Komponenten der Drückernuss sowohl in Fluchtrichtung als auch in Gegenrichtung eingekoppelt, und einem Fail-Secure-Betrieb, d.h. bei Stromausfall ist nur der Drücker bzw. die Komponente der Drückernuss in Fluchtrichtung eingekoppelt, umgeschaltet werden.

Durch diese Umstellvarianten entsteht durch dieselben Bauteile in vorteilhafter Weise eine hohe Wiederverwendbarkeit und Wirtschaftlichkeit. Zudem entstehen durch die Umstellvarianten der Schlösser beim Kunden weniger Falschlieferungen, durch falsche Bestellung, Umplanung oder falsche Lieferung. Die zweite Koppelvorrichtung kann beispielsweise über einen Antrieb und eine elektrische Steuerschaltung bedient werden. So können Ausführungsformen des erfindungsgemäßen Schlosses unabhängig betrieben oder über einen Datenbus in eine Gebäudesteuerung mit eingebunden werden. Der Antrieb kann beispielsweise als Elektromotor ausgeführt werden und die erste Koppelvorrichtung zwischen einer ersten Stellung, in welcher die beiden Komponenten der Drückernuss miteinander gekoppelt sind, und einer zweiten Stellung umgeschaltet werden, in welcher die beiden Komponenten der Drückernuss voneinander entkoppelt sind. Durch die Motoransteuerung der zweiten Koppelvorrichtung kann auch ohne Bestromung über eine längere Zeit ein Schlosszustand eingestellt werden. Zum Beispiel kann man tagsüber beide Drücker bzw. Komponenten der Drückernuss einkoppeln und in der Nacht nur den Drücker bzw. nur die Komponente der Drückernuss in Fluchtrichtung einkoppeln und den Drücker bzw. die Komponente der Drückernuss in Gegenrichtung wieder auskoppeln. Durch die kurze Motorlaufzeit ist in vorteilhafter Weise nur wenig Energie zum Umschalten erforderlich.

In vorteilhafter Ausgestaltung der Drückernussanordnung können die erste Komponente und die zweite Komponente der Drückernuss jeweils ringförmig ausgeführt werden. Hierbei umfasst die erste Komponente mindestens einen ersten Koppelbereich, und die zweite Komponente umfasst mindestens einen zweiten Koppelbereich. Vorzugsweise können die erste Komponente und die zweite Komponente der Drückernuss jeweils drehbeweglich gegen die Kraft einer Rückstellfeder gelagert sein.

In weiterer vorteilhafter Ausgestaltung der Drückernussanordnung kann das Betätigungselement einen Betätigungsarm, einen drehbeweglich gelagerten Ring und mindestens einen dritten Koppelbereich umfassen, welcher den Betätigungsarm mit dem Ring verbindet. Der Betätigungsarm des Betätigungselements kann beispielsweise über geeignete Übertragungselemente auf mindestens einen Riegel des Schlosses wirken. Dadurch kann die Betätigung der eingekoppelten Komponente der Drückernuss über den korrespondierenden Drücker auf den Riegel übertragen werden. Zumindest der dritte Koppelbereich des Betätigungselements kann zwischen dem ersten Koppelbereich der ersten Komponente und dem zweiten Koppelbereich der zweiten Komponente der Drückernuss angeordnet werden. Dadurch kann die zweite Koppelvorrichtung besonders einfach umgesetzt werden. So kann die zweite Koppelvorrichtung beispielsweise eine Durchgangsöffnung, welche den ersten Koppelbereich, den zweiten Koppelbereich und den dritten Koppelbereich durchdringt, und ein in der Durchgangsöffnung axial geführtes Stellelement umfassen, welches mit einem vorgebbaren Kraftaufwand in der Durchgangsöffnung manuell verschoben werden kann. Daher kann das Stellelement kürzer als die Durchgangsbohrung ausgeführt werden, wobei das Stellelement in einer ersten axialen Endstellung nur den ersten Koppelbereich der ersten Komponente der Drückernuss und den dritten Koppelbereich des Betätigungselements und in einer zweiten axialen Endstellung nur den dritten Koppelbereich des Betätigungselements und den zweiten Koppelbereich der zweiten Komponente der Drückernuss durchdringen kann. Vorzugsweise kann das Stellelement in der ersten axialen Endstellung an einem im ersten Koppelbereich ausgebildeten ersten Anschlag und in der zweiten axialen Endstellung an einem im zweiten Koppelbereich ausgebildeten zweiten Anschlag anliegen. Das Stellelement kann beispielsweise als Pressstift oder als Madenschraube oder als Kerbstift ausgeführt werden. Bei der Ausführung als Pressstift oder Kerbstift kann der Kunde durch einfaches Verschieben des Stellelements in die erste axiale Endstellung oder in die zweite axiale Endstellung mit einem geeigneten Werkzeug, wie beispielsweise einem Schraubendreher, vorgeben, ob die erste Komponente der Drückernuss oder die zweite Komponente der Drückernuss mit dem Betätigungselement gekoppelt ist. Bei der Ausführung als Madenschraube kann das Stellelement durch Schraubbewegungen mit einem Schraubendreher von der ersten axialen Endstellung in die zweite axiale Endstellung bzw. umgekehrt bewegt werden.

Erfindungsgemäß umfasst die erste Koppelvorrichtung eine Stellvorrichtung, mindestens eine erste Aussparung, welche an mindestens einem vierten Koppelbereich der ersten Komponente ausgebildet ist, mindestens eine zweite Aussparung, welche fluchtend zur mindestens einen ersten Aussparung an mindestens einem fünften Koppelbereich der zweiten Komponente der Drückernuss ausgebildet ist, und mindestens einen Koppelstift, welcher axial beweglich in der ersten Aussparung und/oder in der zweiten Aussparung geführt ist. Hierbei kann der mindestens eine Koppelstift kürzer als eine Gesamtlänge der ersten Aussparung und der zweiten Aussparung ausgeführt werden. Hierbei kann der mindestens eine Koppelstift in einer ersten axialen Endstellung vollständig in der ersten Aussparung oder in der zweiten Aussparung angeordnet sein und in einer zweiten axialen Endstellung in der ersten Aussparung und in der zweiten Aussparung angeordnet sein. Dadurch sind die erste und zweite Komponente der Drückernuss voneinander entkoppelt, wenn sich der mindestens eine Koppelstift in seiner ersten axialen Endstellung befindet. Alternativ sind die erste und zweite Komponente der Drückernuss miteinander gekoppelt, wenn sich der mindestens eine Koppelstift in seiner zweiten axialen Endstellung befindet. Die Stellvorrichtung kann beispielsweise einen als Ringsegment ausgeführten Grundkörper aufweisen, welcher drehbeweglich mit der ersten Komponente oder mit der zweiten Komponente der Drückernuss verbunden werden kann.

In weiterer vorteilhafter Ausgestaltung der Drückernussanordnung kann die Bewegung des mindestens einen Koppelstifts magnetisch erfolgen. So kann der mindestens eine Koppelstift magnetisch ausgeführt werden. Zu diesem Zweck kann der Koppelstift einen Magneten umfassen oder als Magnet ausgeführt werden. Zudem kann die Stellvorrichtung mindestens zwei Permanentmagnete aufweisen, welche mit unterschiedlicher Polarität im Grundkörper der Stellvorrichtung angeordnet werden können. Somit kann durch Verstellen des Grundkörpers der Stellvorrichtung der mindestens eine magnetische Koppelstift aus der korrespondierenden Aussparung herausgezogen oder in die korrespondierende Aussparung gedrückt werden. So kann in einer ersten Drehstellung des Grundkörpers der Stellvorrichtung ein erster Permanentmagnet über der korrespondierenden Aussparung angeordnet werden und den mindestens einen magnetischen Koppelstift anziehen. In einer zweiten Drehstellung des Grundkörpers kann ein zweiter Permanentmagnet über der korrespondierenden Aussparung angeordnet werden und den mindestens einen magnetischen Koppelstift abstoßen. Um den Grundkörper zwischen der ersten und zweiten Drehstellung zu bewegen, kann der Grundkörper umfangseitig bereichsweise ein Zahnsegment aufweisen, welches eine Verzahnung eines Antriebszahnrads kämmen kann. Dadurch kann der Grundkörper der Stellvorrichtung einfach und schnell zwischen den beiden Drehstellungen bewegt werden.

In weiterer vorteilhafter Ausgestaltung der Drückernussanordnung kann die erste Komponente und/oder die zweite Komponente der Drückernuss einen Innenmehrkant aufweisen, welcher zur Betätigung mit einem korrespondierenden ersten Außenmehrkant eines ersten Drückers oder eines zweiten Drückers gekoppelt werden kann. Hierbei kann der Innenmehrkant direkt in die korrespondierende Komponente oder in einen Einsatz eingebracht werden, welcher drehfest mit der korrespondierenden Komponente verbunden werden kann. So kann beispielsweise ein erster Innenmehrkant direkt in die erste Komponente der Drückernuss eingebracht werden, und ein zweiter Innenmehrkant kann in einen Einsatz eingebracht werden, welcher drehfest mit der zweiten Komponente der Drückernuss verbunden ist. Des Weiteren kann der erste Innenmehrkant zur Betätigung über einen ersten Außenmehrkant mit dem ersten Drücker gekoppelt werden, und der zweite Innenmehrkant des Einsatzes kann zur Betätigung mit einem zweiten Außenmehrkant eines zweiten Drückers gekoppelt werden. Beim Zusammenbau des Schlosses kann durch Weglassen des Einsatzes und einer richtigen Positionierung des Stellelements, eine Schlossvariante mit einem beidseitig über die erste Koppelvorrichtung einkoppelbaren Drücker umgesetzt und aufgebaut werden. Bei dieser Schlossvariante kann das Stellelement der zweiten Koppelvorrichtung so eingestellt werden, dass die Komponente der Drückernuss ohne Innenmehrkant mit dem Betätigungselement gekoppelt ist.

In vorteilhafter Ausgestaltung des Schlosses kann das Stellelement der zweiten Koppelvorrichtung bei einem DIN-rechts-Schloss in die erste axiale Endstellung und bei einem DIN-Iinks-Schloss in die zweite axiale Endstellung überführt werden.

In weiterer vorteilhafter Ausgestaltung des Schlosses kann ein Elektromotor als Antrieb über eine Spindel auf das Antriebszahnrad wirken und den Grundkörper der Stellvorrichtung über das Zahnsegment zwischen der ersten und zweiten Drehstellung bewegen. Dies ermöglicht eine kostengünstige und funktionssichere Implementierung des Antriebs für die Stellvorrichtung.

Nachfolgend werden Ausführungsbeispiele der Erfindung anhand von zeichnerischen Darstellungen näher erläutert. In den zeichnerischen Darstellungen bezeichnen gleiche Bezugszeichen Komponenten bzw. Elemente, die gleiche bzw. analoge Funktionen ausführen.

Dabei zeigen:
- Fig. 1: eine schematische perspektivische Darstellung der erfindungswesentlichen Komponenten eines Ausführungsbeispiels eines erfindungsgemäßen Schlosses mit einer erfindungsgemäßen Drückernussanordnung,
- Fig. 2: eine schematische Draufsicht auf das erfindungsgemäße Schloss aus Fig. 1, und
- Fig. 3: eine schematische perspektivische Darstellung eines ersten Ausführungsbeispiels einer erfindungsgemäßen Drückeranordnung für das erfindungsgemäße Schloss aus Fig. 1 und 2,
- Fig. 4: eine schematische perspektivische Darstellung eines zweiten Ausführungsbeispiels einer erfindungsgemäßen Drückeranordnung für das erfindungsgemäße Schloss aus Fig. 1 und 2,
- Fig. 5: eine schematische Schnittdarstellung der erfindungsgemäßen Drückeranordnung entlang der Schnittlinie IV - IV aus Fig. 3 in einem ersten Kopplungszustand,
- Fig. 6: eine schematische Schnittdarstellung der erfindungsgemäßen Drückeranordnung entlang der Schnittlinie IV - IV aus Fig. 3 in einem zweiten Kopplungszustand,
- Fig. 7: eine schematische Schnittdarstellung der erfindungsgemäßen Drückeranordnung entlang der Schnittlinie VII - VII aus Fig. 3 in einem dritten Kopplungszustand, und
- Fig. 8: eine schematische Schnittdarstellung der erfindungsgemäßen Drückeranordnung entlang der Schnittlinie VII - VII aus Fig. 3 in einem vierten Kopplungszustand.

Wie aus Fig. 1 bis 8 ersichtlich ist, umfasst ein erfindungsgemäßes Schloss 1 einen Träger 3 und für eine auf dem Träger 3 angeordnete Drückernussanordnung 10, 10A. Zudem umfasst das Schloss 1 ein nicht näher dargestelltes Schlossgehäuse, ein nicht näher dargestelltes Stulpblech, mindestens einen nicht dargestellten Riegel und mindestens eine nicht näher dargestellte Falle. Die Drückernussanordnung 10 kann über mindestens einen nicht näher dargestellten Drücker betätigt werden. Solche Schlösser sind grundsätzlich aus dem Stand der Technik bekannt, so dass hier nicht näher auf die Funktionsweise eingegangen wird. Vorzugsweise kann das erfindungsgemäße Schloss 1 analog zu dem in der DE 10 2015 210 948 A1 offenbarten modularen Schloss ausgeführt werden. Ausführungsformen des erfindungsgemäßen Schlosses 1 unterscheiden sich durch die erfindungsgemäße Drückernussanordnung 10 von den aus dem Stand der Technik bekannten Schlössern.

Wie aus Fig. 1 bis 8 weiter ersichtlich ist, umfassen die dargestellten Ausführungsbeispiel der erfindungsgemäßen Drückernussanordnung 10, 10A jeweils eine Drückernuss 12 und ein mit der Drückernuss 12 koppelbares Betätigungselement 14. Hierbei umfasst die Drückernuss 12 eine drehbeweglich gelagerte erste Komponente 12A und eine drehbeweglich gelagerte zweite Komponente 12B, welche über eine erste Koppelvorrichtung 20 miteinander gekoppelt werden können. Erfindungsgemäß koppelt eine zweite Koppelvorrichtung 30 die erste Komponente 12A oder die zweite Komponente 12B der Drückernuss 12 mit dem Betätigungselement 14.

In Fig. 1 bis 4 sind die beiden Komponenten 12A, 12B der Drückernuss 12 zum besseren Verständnis der Erfindung durchsichtig dargestellt.

Wie aus Fig. 1 bis 8 weiter ersichtlich ist, sind die erste Komponente 12A und die zweite Komponente 12B der Drückernuss 12 jeweils ringförmig ausgeführt und jeweils drehbeweglich gegen die Kraft einer Rückstellfeder 18A, 18B gelagert. Zudem weist die erste Komponente 12A im dargestellten Ausführungsbeispiel einen ersten Koppelbereich 12.1A auf. Analog weist die zweite Komponente 12B einen zweiten Koppelbereich 12.1B auf. Das Betätigungselement 14 umfasst in den dargestellten Ausführungsbeispielen einen Betätigungsarm 14.1, einen drehbeweglich gelagerten Ring 14.2 und einen dritten Koppelbereich 14.3, welcher den Betätigungsarm 14.1 mit dem Ring 14.2 verbindet.

Wie aus fig. 1 bis 8 weiter ersichtlich ist, ist bei den dargestellten Ausführungsbeispielen zumindest der dritte Koppelbereich 14.3 des Betätigungselements 14 zwischen dem ersten Koppelbereich 12.1A der ersten Komponente 12A und dem zweiten Koppelbereich 12.1B der zweiten Komponente 12B der Drückernuss 12 angeordnet. Hierbei werden die Drehbewegungen der ringförmigen Komponenten 12A, 12B der Drückernuss 12 im Schlossgehäuse geführt. Die Drehbewegungen des Rings 14.2 des Betätigungselements 14 werden durch die nicht mit dem Betätigungselement 14 gekoppelte ringförmige Komponente 12A, 12B der Drückernuss 12 geführt. Zu diesem Zweck ist der Ring 14.2 des Betätigungselements 14 in den dargestellten Ausführungsbeispielen in eine entsprechende kreisförmige Vertiefung der zweiten Komponenten 12B eingelegt und die erste Komponente 12A ist mit einem kreisförmigen Kragen in die Öffnung des Rings 14.2 eingelegt.

Wie insbesondere aus Fig. 5 und 6 ersichtlich ist, umfasst die zweite Koppelvorrichtung 30 eine Durchgangsöffnung 32, welche den ersten Koppelbereich 12.1A, den zweiten Koppelbereich 12.1B und den dritten Koppelbereich 14.3 durchdringt, und ein in der Durchgangsöffnung 32 axial geführtes Stellelement 34, welches mit einem vorgebbaren Kraftaufwand in der Durchgangsöffnung 32 manuell verschiebbar ist. Hierbei ist das Stellelement 34 kürzer als die Durchgangsbohrung 32 ausgeführt. Wie aus Fig. 5 und 6 weiter ersichtlich ist, liegt das Stellelement 34 in einer ersten axialen Endstellung an einem im ersten Koppelbereich 12.1A ausgebildeten ersten Anschlag 36A und in einer zweiten axialen Endstellung an einem im zweiten Koppelbereich 12.1B ausgebildeten zweiten Anschlag 36B anliegt. In den dargestellten Ausführungsbeispielen ist das Stellelement 34 als Pressstift 34A ausgeführt und kann beispielsweise durch Einführen eines Schraubendrehers von der ersten axialen Endstellung in die zweite axiale Endstellung und umgekehrt bewegt werden. Bei alternativen nicht dargestellten Ausführungsbeispielen kann das Stellelement 34 als Madenschraube oder Kerbstift ausgeführt werden. Selbstverständlich sind auch andere Ausführungsformen des Stellelements 34 denkbar, welche geeignet sind, die erste Komponente 12A oder die zweite Komponente 12B der Drückernuss 112 mit dem Betätigungselement 34 zu koppeln.

So kann das Stellelement 34 bei einem DIN-rechts-Schloss ohne großen Aufwand einfach in die erste axiale Endstellung und bei einem DIN-Iinks-Schloss einfach in die zweite axiale Endstellung überführt werden.

Wie aus Fig. 5 weiter ersichtlich ist, durchdringt das Stellelement 34 in der dargestellten ersten axialen Endstellung nur den ersten Koppelbereich 12.1A der ersten Komponente 12A der Drückernuss 12 und den dritten Koppelbereich 14.3 des Bedienelements 14. Dadurch ist die erste Komponente 12A der Drückernuss 12 mit dem Bedienelement 14 gekoppelt, so dass eine entsprechende Betätigung eines nicht dargestellten ersten Drückers, welcher mit der ersten Komponente 12A der Drückernuss 12 gekoppelt ist, zu einer Betätigung des mindestens einen Riegels über das mit der ersten Komponente 12A gekoppelte Betätigungselement 14 führt. Die zweite Komponente 12B der Drückernuss 12 ist in dieser Stellung des Stellelements 34 vom Bedienelement 14 entkoppelt, so dass eine entsprechende Betätigung eines nicht dargestellten zweiten Drückers, welcher mit der zweiten Komponente 12B der Drückernuss 12 gekoppelt ist, zu keiner Betätigung des mindestens einen Riegels führt.

Wie aus Fig. 6 weiter ersichtlich ist, durchdringt das Stellelement 34 in der dargestellten zweiten axialen Endstellung nur den dritten Koppelbereich 14.3 des Bedienelements 14 und den zweiten Koppelbereich 12.1B der zweiten Komponente 12B der Drückernuss 12. Dadurch ist die zweite Komponente 12B der Drückernuss 12 mit dem Bedienelement 14 gekoppelt, so dass eine entsprechende Betätigung eines nicht dargestellten zweiten Drückers, welcher mit der zweiten Komponente 12B der Drückernuss 12 gekoppelt ist, zu einer Betätigung des mindestens einen Riegels über das mit der zweiten Komponente 12B gekoppelte Betätigungselement 14 führt. Die erste Komponente 12A der Drückernuss 12 ist in dieser Stellung des Stellelements 34 vom Bedienelement 14 entkoppelt, so dass eine entsprechende Betätigung des nicht dargestellten ersten Drückers, welcher mit der ersten Komponente 12A der Drückernuss 12 gekoppelt ist, zu keiner Betätigung des mindestens einen Riegels führt.

Wie aus Fig. 1 bis 8 weiter ersichtlich ist, umfasst die erste Koppelvorrichtung 20 in den dargestellten Ausführungsbeispielen eine Stellvorrichtung 28, zwei erste Aussparungen 22A, welche an zwei vierten Koppelbereichen 12.2A der ersten Komponente 12A ausgebildet sind, zwei zweite Aussparungen 22B, welche fluchtend zu den zwei ersten Aussparungen 22A an zwei fünften Koppelbereichen 12.2B der zweiten Komponenten 12B der Drückernuss 12 ausgebildet sind, und zwei Koppelstifte 24, welche axial beweglich in den ersten Aussparungen 22A und/oder in den zweiten Aussparungen 22B geführt sind.

Wie insbesondere aus Fig. 7 und 8 ersichtlich ist, sind die Koppelstifte 24 kürzer als eine Gesamtlänge fluchtend ausgerichteten ersten Aussparungen 22A und zweiten Aussparungen 22B ausgeführt. Wie aus Fig. 7 weiter ersichtlich ist, sind die Koppelstifte 24 in einer dargestellten ersten axialen Endstellung vollständig in der zweiten Aussparung 22B der zweiten Komponente 12B der Drückernuss 12 angeordnet, so dass die erste Komponente 12A und die zweite Komponente 12B der Drückernuss 12 voneinander entkoppelt sind. Wie aus Fig. 8 weiter ersichtlich ist, sind die Koppelstifte 24 in einer dargestellten zweiten axialen Endstellung in der ersten Aussparung 22A der ersten Komponente 12A und in der zweiten Aussparung 22B der zweiten Komponenten 12B der Drückernuss 12 angeordnet, so dass die erste Komponente 12A und die zweite Komponente 12B der Drückernuss 12 miteinander gekoppelt sind.

Wie aus Fig. 1 bis 8 weiter ersichtlich ist, weist die Stellvorrichtung 28 einen als Ringsegment ausgeführten Grundkörper 28A auf, welcher im dargestellten Ausführungsbeispiel drehbeweglich mit der zweiten Komponente 12B der Drückernuss 12 verbunden ist. Hierzu wird der ringsegmentförmige Grundkörper 28A durch einen ringförmigen Kragen der zweiten Komponente 12B der Drückernuss 12 geführt. Bei den dargestellten Ausführungsbeispielen werden die beiden Koppelstifte 24 jeweils durch Magnetkraft bewegt. Daher sind die Koppelstifte 24 magnetisch ausgeführt. Zudem weist die Stellvorrichtung 28 vier Permanentmagnete 28.1, 28.2 auf, welche jeweils paarweise mit unterschiedlicher Polarität im Grundkörper 28A angeordnet sind. Hierbei sind die beiden Magnetpaar einander gegenüberliegend, d.h. mit einem Abstand von ca. 180°, am Grundkörper 28A angeordnet. Die beiden einzelnen Permanentmagnete 28.1, 28.2 der beiden Magnetpaare weisen im dargestellten Ausführungsbeispiel jeweils einen Abstand von ca. 20° zueinander auf.

Wie aus Fig. 3 und 7 weiter ersichtlich ist, ist in einer ersten Drehstellung des Grundkörpers 28A jeweils ein erster Permanentmagnet 28.1 über der korrespondierenden Aussparung 22B angeordnet und zieht den korrespondierenden magnetischen Koppelstift 24 an. Das bedeutet, dass die Polarisierung der ersten Permanentmagnete 28.1 so gewählt ist, dass in der ersten Drehstellung ungleiche Pole der Permanentmagnete 28.1 und der magnetischen Koppelstifte 24 einander zugewandt sind und sich anziehen.

Wie aus Fig. 4 und 8 weiter ersichtlich ist, ist in einer zweiten Drehstellung des Grundkörpers 28A jeweils ein zweiter Permanentmagnet 28.2 über der korrespondierenden Aussparung 22B angeordnet und stößt den korrespondierenden magnetischen Koppelstift 24 ab. Das bedeutet, dass die Polarisierung der zweiten Permanentmagnete 28.1 so gewählt ist, dass in der zweiten Drehstellung gleiche Pole der Permanentmagnete 28.1 und der magnetischen Koppelstifte 24 einander zugewandt sind und sich abstoßen.

Wie insbesondere aus Fig. 7 und 8 weiter ersichtlich ist, sind die ersten Aussparungen 22A und die zweiten Aussparungen 22B jeweils als Sacklöcher ausgeführt. Hierbei bildet Böden der ersten Aussparungen 22A jeweils einen ersten Anschlag 26A und Böden der zweiten Aussparungen 22B jeweils einen zweiten Anschlag 26B für die Koppelstifte 24 aus.

Um den Grundkörper 28A zwischen der ersten und zweiten Drehstellung zu bewegen, weist der Grundkörper 28A umfangseitig bereichsweise ein Zahnsegment 28.3 auf, welches eine erste Verzahnung 9.1 eines Antriebszahnrads 9 kämmt. Wie insbesondere aus Fig. 2 weiter ersichtlich ist, wirkt ein Elektromotor als Antrieb 5 über eine Spindel 7 auf eine zweite Verzahnung 9.2 des Antriebszahnrads 9 und bewegt den Grundkörper 28A der Stellvorrichtung 28 über das Zahnsegment 28.3 zwischen der ersten und zweiten Drehstellung.

Wie aus Fig. 1 bis 8 weiter ersichtlich ist, weist die erste Komponente 12A in allen Ausführungsbeispielen einen Innenmehrkant 12.4 auf, welcher hier als Innenvierkant ausgeführt und direkt in die erste Komponente 12A der Drückernuss 12 eingebracht ist. Der Innenmehrkant 12.4 der ersten Komponente 12A der Drückernuss 12 kann zur Betätigung mit einem korrespondierenden Außenmehrkant des nicht dargestellten ersten Drückers gekoppelt werden.

Die zweite Komponente 12B weist in einem in Fig. 1 bis 3 und 5 bis 8 dargestellten ersten Ausführungsbeispiel der Druckernussanordnung 10 einen Innenmehrkant 16.1 auf, welcher hier als Innenvierkant ausgeführt und in einen Einsatz 16 eingebracht ist, welcher drehfest mit der zweiten Komponente 12B der Drückernuss 12 verbunden ist. Der Innenmehrkant 16.1 des Einsatzes 16 kann zur Betätigung mit einem korrespondierenden Außenmehrkant des nicht dargestellten zweiten Drückers gekoppelt werden.

Bei dem in Fig. 1 bis 3 und 5 bis 8 dargestellten ersten Ausführungsbeispiel der Druckernussanordnung 10 kann durch Software und eine entsprechende Energieversorgung bzw. Notversorgung über die erste Koppelvorrichtung 20 zwischen einem Fail-Safe-Betrieb, d.h. bei Stromausfall sind beide Drücker bzw. Komponenten 12A, 12B der Drückernuss 12 sowohl in Fluchtrichtung als auch in Gegenrichtung eingekoppelt, und einem Fail-Secure-Betrieb, d.h. bei Stromausfall ist nur der Drücker bzw. die Komponente 12A, 12B der Drückernuss 12 in Fluchtrichtung eingekoppelt, umgeschaltet werden.

Befindet sich das Stellelement 34 der zweiten Koppelvorrichtung 30 in der in Fig. 5 dargestellten ersten axialen Endstellung, dann ist die erste Komponente 12A der Drückernuss 12 über das Stellelement 34 mit dem Betätigungselement 14 gekoppelt. Dadurch kann eine Betätigung des mit der ersten Komponente 12A der Drückernuss 12 gekoppelten ersten Drückers über die erste Komponente 12A und das Stellelement 34 auf das Betätigungselement 14 und auf den mit dem Betätigungselement 14 wirkverbundenen Riegel übertragen werden. Befinden sich die Koppelstifte 24 der ersten Koppelvorrichtung 20 in der in Fig. 7 dargestellten ersten axialen Endstellung, dann sind die erste Komponente 12A und die zweite Komponente 12B der Drückernuss 12 voneinander entkoppelt, so dass eine Betätigung des mit der zweiten Komponente 12B der Drückernuss 12 gekoppelten zweiten Drückers keine Betätigung der Riegel bewirkt. Befinden sich die Koppelstifte 24 der ersten Koppelvorrichtung 20 in der in Fig. 8 dargestellten zweiten axialen Endstellung, dann sind die erste Komponente 12A und die zweite Komponente 12B der Drückernuss 12 miteinander gekoppelt, so dass eine Betätigung des mit der zweiten Komponente 12B der Drückernuss 12 gekoppelten zweiten Drückers über die erste Koppelvorrichtung 20 auf die erste Komponente 12A der Drückernuss 12 und von dort über das Stellelement 34 auf das Betätigungselement 14 und den Riegel übertragen wird. So kann über den immer gekoppelten ersten Drücker eine Panikfunktion und über den koppelbaren zweiten Drücker eine Zugangsberechtigungsabfrage umgesetzt werden, so dass nur berechtigte Benutzer nach erfolgter Berechtigungsprüfung und entsprechende Steuersignale, welche auf den Antrieb 5 wirken, das Schloss 1 entriegeln können.

Befindet sich das Stellelement 34 der zweiten Koppelvorrichtung 30 in der in Fig. 6 dargestellten zweiten axialen Endstellung, dann ist die zweite Komponente 12B der Drückernuss 12 über das Stellelement 34 mit dem Betätigungselement 14 gekoppelt. Dadurch kann eine Betätigung des mit der zweiten Komponente 12B der Drückernuss 12 gekoppelten zweiten Drückers über die zweite Komponente 12B und das Stellelement 34 auf das Betätigungselement 14 und auf den mit dem Betätigungselement 14 wirkverbundenen Riegel übertragen werden. Befinden sich die Koppelstifte 24 der ersten Koppelvorrichtung 20 in der in Fig. 7 dargestellten ersten axialen Endstellung, dann sind die erste Komponente 12A und die zweite Komponente 12B der Drückernuss 12 voneinander entkoppelt, so dass eine Betätigung des mit der ersten Komponente 12A der Drückernuss 12 gekoppelten ersten Drückers keine Betätigung der Riegel bewirkt. Befinden sich die Koppelstifte 24 der ersten Koppelvorrichtung 20 in der in Fig. 8 dargestellten zweiten axialen Endstellung, dann sind die erste Komponente 12A und die zweite Komponente 12B der Drückernuss 12 miteinander gekoppelt, so dass eine Betätigung des mit der ersten Komponente 12A der Drückernuss 12 gekoppelten zweiten Drückers über die erste Koppelvorrichtung 20 auf die zweite Komponente 12B der Drückernuss 12 und von dort über das Stellelement 34 auf das Betätigungselement 14 und den Riegel übertragen wird. So kann über den immer gekoppelten zweiten Drücker eine Panikfunktion und über den koppelbaren ersten Drücker eine Zugangsberechtigungsabfrage umgesetzt werden, so dass nur berechtigte Benutzer nach erfolgter Berechtigungsprüfung und entsprechende Steuersignale, welche auf den Antrieb 5 wirken, das Schloss 1 entriegeln können.

Bei einem in Fig. 4 dargestellten zweiten Ausführungsbeispiel der Druckernussanordnung 10A ist der Einsatz 16 mit dem Innenmehrkant 16.1 entfernt und die zweite Komponente 12B der Drückernuss 12 weist keinen Innenmehrkant auf und kann daher nicht direkt betätigt werden. Zudem ist das Stellelement 34 in der in Fig. 6 dargestellten zweiten axialen Endposition, so dass die zweite Komponente 12B der Drückernuss 12 über das Stellelement 34 mit dem Betätigungselement 14 gekoppelt ist. Bei dem dargestellten zweiten Ausführungsbeispiel kann über die erste Koppelvorrichtung 20 ein einkoppelbarer Drücker umgesetzt und aufgebaut werden. So können über die erste Koppelvorrichtung 20 und die Stellvorrichtung 28, welche über den Antrieb 5 angesteuert wird, die beiden Komponenten 12A, 12B der Drückernuss 12 miteinander gekoppelt werden. Der Grundkörper 28A der Stellvorrichtung 28 mit den Permanentmagneten 28.1, 28.2 muss nur um ca. 20° gedreht werden, um die nicht mit dem Betätigungselement 14 verbundene erste Komponente 12A der Drückernuss 12 mit der über das Stellelement 34 mit dem Betätigungselement 14 verbundenen zweiten Komponenten 12B der Drücknuss zu koppeln oder zu entkoppeln.

Befinden sich die Koppelstifte 24 der ersten Koppelvorrichtung in der in Fig. 7 dargestellten ersten axialen Endstellung, dann sind die erste Komponente 12A und die zweite Komponente 12B der Drückernuss 12 voneinander entkoppelt, so dass eine Betätigung des mit der ersten Komponente 12A der Drückernuss 12 gekoppelten ersten Drückers keine Betätigung der Riegel bewirkt. Befinden sich die Koppelstifte 24 der ersten Koppelvorrichtung in der in Fig. 8 dargestellten zweiten axialen Endstellung, dann sind die erste Komponente 12A und die zweite Komponente 12B der Drückernuss 12 miteinander gekoppelt, so dass eine Betätigung des mit der ersten Komponente 12A der Drückernuss 12 gekoppelten ersten Drückers über die erster Koppelvorrichtung 20 auf die zweite Komponenten 12B der Drückernuss 12 und von dort über das Stellelement 34 auf das Betätigungselement 14 übertragen wird.

### Bezugszeichenliste

- 1: Schloss
- 3: Träger
- 5: Antrieb
- 7: Spindel
- 9: Antriebszahnrad
- 9.1, 9.2: Verzahnung
- 10, 10A: Drückernussanordnung
- 12: Drückernuss
- 12A, 12B: Komponente
- 12.1A, 12.2A: Koppelbereich
- 12.1B, 12.2B: Koppelbereich
- 12.3A, 12.3B: Federarm
- 12.4: erster Innenmehrkant
- 14: Betätigungselement
- 14.1: Betätigungsarm
- 14.2: Ring
- 14.3: Koppelbereich
- 16: Einsatz
- 16.1: zweiter Innenmehrkant
- 18A, 18B: Rückstellfeder
- 20: erste Koppelvorrichtung
- 22A, 22B: Aussparung
- 24: Koppelstift
- 26A, 26B: Anschlag
- 28: Stellvorrichtung
- 28A: Grundkörper
- 28.1, 28.2: Permanentmagnet
- 28.3: Zahnsegment
- 30: zweite Koppelvorrichtung
- 32: Durchgangsöffnung
- 34: Stellelement
- 34A: Passstift
- 36A, 36B: Anschlag

## Patentansprüche

1. Drückernussanordnung (10, 10A) mit einer Drückernuss (12) und einem mit der Drückernuss (12) koppelbaren Betätigungselement (14), wobei die Drückernuss (12) eine drehbeweglich gelagerte erste Komponente (12A) und eine drehbeweglich gelagerte zweite Komponente (12B) umfasst, welche über eine erste Koppelvorrichtung (20) miteinander koppelbar sind, wobei eine zweite Koppelvorrichtung (30) die erste Komponente (12A) oder die zweite Komponente (12B) der Drückernuss (12) mit dem Betätigungselement (14) koppelt,
**dadurch gekennzeichnet,**
**dass** die erste Koppelvorrichtung (20) eine Stellvorrichtung (28), mindestens eine erste Aussparung (22A), welche an mindestens einem vierten Koppelbereich (12.2A) der ersten Komponente (12A) ausgebildet ist, mindestens eine zweite Aussparung (22B), welche fluchtend zur mindestens einen ersten Aussparung (22A) an mindestens einem fünften Koppelbereich (12.2B) der zweiten Komponente (12B) der Drückernuss (12) ausgebildet ist, und mindestens einen Koppelstift (24) umfasst, welcher axial beweglich in der ersten Aussparung (22A) und/oder in der zweiten Aussparung (22B) geführt ist.

2. Drückernussanordnung (10, 10A) nach Anspruch 1,
**dadurch gekennzeichnet,**
**dass** die erste Komponente (12A) und die zweite Komponente (12B) der Drückernuss (12) jeweils ringförmig ausgeführt sind, wobei die erste Komponente (12A) mindestens einen ersten Koppelbereich (12.1A) und die zweite Komponente (12B) mindestens einen zweiten Koppelbereich (12.1B) umfasst.

3. Drückernussanordnung (10, 10A) nach Anspruch 1,
**dadurch gekennzeichnet,**
**dass** die erste Komponente (12A) und die zweite Komponente (12B) der Drückernuss (12) jeweils drehbeweglich gegen die Kraft einer Rückstellfeder (18A, 18B) gelagert sind.

4. Drückernussanordnung (10, 10A) nach einem der Ansprüche 1 bis 3,
**dadurch gekennzeichnet,**
**dass** das Betätigungselement (14) einen Betätigungsarm (14.1), einen drehbeweglich gelagerten Ring (14.2) und mindestens einen dritten Koppelbereich (14.3) umfasst, weicher den Betätigungsarm (14.1) mit dem Ring (14.2) verbindet.

5. Drückernussanordnung (10, 10A) nach zumindest Anspruch 2 und Anspruch 4, **dadurch gekennzeichnet, dass** zumindest der dritte Koppelbereich (14.3) des Betätigungselements (14) zwischen dem ersten Koppelbereich (12.1A) der ersten Komponente (12A) und dem zweiten Koppelbereich (12.1B) der zweiten Komponente (12B) der Drückernuss (12) angeordnet ist.

6. Drückernussanordnung (10, 10A) nach Anspruch 5,
**dadurch gekennzeichnet,**
**dass** die zweite Koppelvorrichtung (30) eine Durchgangsöffnung (32), welche den ersten Koppelbereich (12.1A), den zweiten Koppelbereich (12.1B) und den dritten Koppelbereich (14.3) durchdringt, und ein in der Durchgangsöffnung (32) axial geführtes Stellelement (34) umfasst, weiches mit einem vorgebbaren Kraftaufwand in der Durchgangsöffnung (32) manuell bewegbar ist.

7. Drückernussanordnung (10, 10A) nach Anspruch 6,
**dadurch gekennzeichnet,**
**dass** das Stellelement (34) kürzer als die Durchgangsbohrung (32) ausgeführt ist, wobei das Stellelement (34) in einer ersten axialen Endstellung nur den ersten Koppelbereich (12.1A) und den dritten Koppelbereich (14.3) und in einer zweiten axialen Endstellung nur den dritten Koppelbereich (14.3) und den zweiten Koppelbereich (12.1B) durchdringt.

8. Drückernussanordnung (10, 10A) nach Anspruch 7,
**dadurch gekennzeichnet,**
**dass** das Stellelement (34) in der ersten axialen Endstellung an einem im ersten Koppelbereich (12.1A) ausgebildeten ersten Anschlag (36A) und in der zweiten axialen Endstellung an einem im zweiten Koppelbereich (12.1B) ausgebildeten zweiten Anschlag (36B) anliegt.

9. Drückernussanordnung (10, 10A) nach einem der Ansprüche 6 bis 8,
**dadurch gekennzeichnet,**
**dass** das Stellelement (34) als Pressstift (34A) oder als Madenschraube oder als Kerbstift ausgeführt ist.

10. Drückernussanordnung (10, 10A) nach Anspruch 9,
**dadurch gekennzeichnet,**
**dass** der mindestens eine Koppelstift (24) kürzer als eine Gesamtlänge der ersten Aussparung (22A) und der zweiten Aussparung (22B) ausgeführt ist, wobei der mindestens eine Koppelstift (24) in einer ersten axialen Endstellung vollständig in der ersten Aussparung (22A) oder in der zweiten Aussparung (22B) angeordnet ist und in einer zweiten axialen Endstellung in der ersten Aussparung (22A) und in der zweiten Aussparung (22B) angeordnet ist.

11. Drückernussanordnung (10, 10A) nach Anspruch 9 oder 10,
**dadurch gekennzeichnet,**
**dass** die Stellvorrichtung (28) einen als Ringsegment ausgeführten Grundkörper (28A) aufweist, welcher drehbeweglich mit der ersten Komponente (12A) oder mit der zweiten Komponente (12B) der Drückernuss (12) verbunden ist.

12. Drückernussanordnung (10, 10A) nach einem der Ansprüche 9 bis 11,
**dadurch gekennzeichnet,**
**dass** der mindestens eine Koppelstift (24) durch Magnetkraft bewegbar ist.

13. Drückernussanordnung (10, 10A) nach Anspruch 12,
**dadurch gekennzeichnet,**
**dass** der mindestens eine Koppelstift (24) magnetisch ausgeführt ist und die Stellvorrichtung (28) mindestens zwei Permanentmagnete (28.1, 28.2) aufweist, welche mit unterschiedlicher Polarität im Grundkörper (28A) angeordnet sind.

14. Drückernussanordnung (10, 10A) nach Anspruch 13,
**dadurch gekennzeichnet,**
**dass** in einer ersten Drehstellung des Grundkörpers (28A) ein erster Permanentmagnet (28.1) über der korrespondierenden Aussparung (22A, 22B) angeordnet ist und den mindestens einen magnetischen Koppelstift (24) anzieht, und in einer zweiten Drehstellung des Grundkörpers (28A) ein zweiter Permanentmagnet (28.2) der korrespondierenden Aussparung (22A, 22B) angeordnet ist und den mindestens einen magnetischen Koppelstift (24) abstößt.

15. Drückernussanordnung (10, 10A) nach Anspruch 14,
**dadurch gekennzeichnet,**
**dass** der Grundkörper (28A) umfangseitig bereichsweise ein Zahnsegment (28.3) aufweist, welches eine Verzahnung (9.1) eines Antriebszahnrads (9) kämmt, um den Grundkörper (28A) zwischen der ersten und zweiten Drehstellung zu bewegen.

16. Drückernussanordnung (10, 10A) nach einem der Ansprüche 1 bis 15,
**dadurch gekennzeichnet,**
**dass** die erste Komponente (12A) und/oder die zweite Komponente (12B) einen Innenmehrkant (12.4, 16.1) aufweisen, welcher zur Betätigung mit einem korrespondierenden Außenmehrkant eines ersten Drückers oder eines zweiten Drückers koppelbar ist.

17. Drückernussanordnung (10, 10A) nach Anspruch 16,
**dadurch gekennzeichnet,**
**dass** der Innenmehrkant (12.4, 16.1) direkt in die korrespondierende Komponente (12A) oder in einen Einsatz (16) eingebracht ist, welcher drehfest mit der korrespondierenden Komponente (12B) verbunden ist.

18. Schloss (1) mit einem Schlossgehäuse, einem Stulpblech, mindestens einem Riegel, mindestens einer Falle und einer über mindestens einen Drücker betätigbare Drückernussanordnung (10, 10A),
**dadurch gekennzeichnet, dass** die Drückernussanordnung (10, 10A) nach zumindest einem der Patentansprüche 1 bis 17 ausgeführt ist.

19. Schloss (1) nach Anspruch 18,
**dadurch gekennzeichnet,**
**dass** das Stellelement (34) bei einem DIN-rechts-Schloss in die erste axiale Endstellung und bei einem DIN-Iinks-Schloss in die zweite axiale Endstellung überführt ist.

20. Schloss (1) nach zum indest den Ansprüchen 11, 15 und Anspruch 18 oder 19,
**dadurch gekennzeichnet, dass** ein Elektromotor als Antrieb (5) über eine Spindel (7) auf das Antriebszahnrad (9) wirkt und den Grundkörper (28A) der Stellvorrichtung (28) über das Zahnsegment (28.3) zwischen der ersten und zweiten Drehstellung bewegt.

## Claims

1. Handle follower arrangement (10, 10A) having a handle follower (12) and an actuating element (14) which can be coupled to the handle follower (12), wherein the handle follower (12) comprises a rotatably mounted first component (12A) and a rotatably mounted second component (12B), which components can be coupled to each other via a first coupling device (20), wherein a second coupling device (30) couples the first component (12A) or the second component (12B) of the handle follower (12) to the actuating element (14),
**characterized**
**in that** the first coupling device (20) comprises an adjustment device (28), at least one first recess (22A) which is formed on at least one fourth coupling region (12.2A) of the first component (12A), at least one second recess (22B) which is formed in alignment with the at least one first recess (22A) on at least one fifth coupling region (12.2B) of the second component (12B) of the handle follower (12), and at least one coupling pin (24) which is guided in an axially movable manner in the first recess (22A) and/or in the second recess (22B) .

2. Handle follower arrangement (10, 10A) according to Claim 1,
**characterized**
**in that** the first component (12A) and the second component (12B) of the handle follower (12) are each of annular design, wherein the first component (12A) comprises at least one first coupling region (12.1A) and the second component (12B) comprises at least one second coupling region (12.1B).

3. Handle follower arrangement (10, 10A) according to Claim 1,
**characterized**
**in that** the first component (12A) and the second component (12B) of the handle follower (12) are each mounted rotatably counter to the force of a restoring spring (18A, 18B).

4. Handle follower arrangement (10, 10A) according to one of Claims 1 to 3,
**characterized**
**in that** the actuating element (14) comprises an actuating arm (14.1), a rotatably mounted ring (14.2) and at least one third coupling region (14.3) which connects the actuating arm (14.1) to the ring (14.2) .

5. Handle follower arrangement (10, 10A) according to at least Claim 2 and Claim 4,
**characterized**
**in that** at least the third coupling region (14.3) of the actuating element (14) is arranged between the first coupling region (12.1A) of the first component (12A) and the second coupling region (12.1B) of the second component (12B) of the handle follower (12).

6. Handle follower arrangement (10, 10A) according to Claim 5,
**characterized**
**in that** the second coupling device (30) comprises a passage opening (32), which penetrates the first coupling region (12.1A), the second coupling region (12.1B) and the third coupling region (14.3), and an adjustment element (34) which is guided axially in the passage opening (32) and is movable manually in the passage opening (32) with a predeterminable application of force.

7. Handle follower arrangement (10, 10A) according to Claim 6,
**characterized**
**in that** the adjustment element (34) is designed to be shorter than the passage bore (32), wherein the adjustment element (34) penetrates only the first coupling region (12.1A) and the third coupling region (14.3) in a first axial end position and penetrates only the third coupling region (14.3) and the second coupling region (12.1B) in a second axial end position.

8. Handle follower arrangement (10, 10A) according to Claim 7,
**characterized**
**in that** the adjustment element (34) in the first axial position lies against a first stop (36A) formed in the first coupling region (12.1A) and in the second axial end position against a second stop (36B) formed in the second coupling region (12.1B).

9. Handle follower arrangement (10, 10A) according to one of Claims 6 to 8,
**characterized**
**in that** the adjustment element (34) is designed as a press pin (34A) or as a grub screw or as a grooved pin.

10. Handle follower arrangement (10, 10A) according to Claim 9,
**characterized**
**in that** the at least one coupling pin (24) is designed to be shorter than an overall length of the first recess (22A) and the second recess (22B), wherein the at least one coupling pin (24) in a first axial end position is arranged completely in the first recess (22A) or in the second recess (22B) and in a second axial end position is arranged in the first recess (22A) and in the second recess (22B) .

11. Handle follower arrangement (10, 10A) according to Claim 9 or 10,
**characterized**
**in that** the adjustment device (28) has a basic body (28A) which is designed as an annular segment and is connected rotatably to the first component (12A) or to the second component (12B) of the handle follower (12).

12. Handle follower arrangement (10, 10A) according to one of Claims 9 to 11,
**characterized**
**in that** the at least one coupling pin (24) is movable by means of magnetic force.

13. Handle follower arrangement (10, 10A) according to Claim 12,
**characterized**
**in that** the at least one coupling pin (24) is designed to be magnetic, and the adjustment device (28) has at least two permanent magnets (28.1, 28.2) which are arranged with different polarity in the basic body (28A).

14. Handle follower arrangement (10, 10A) according to Claim 13,
**characterized**
**in that**, in a first rotational position of the basic body (28A), a first permanent magnet (28.1) is arranged above the corresponding recess (22A, 22B) and attracts the at least one magnetic coupling pin (24), and, in a second rotational position of the basic body (28A), a second permanent magnet (28.2) is arranged above the corresponding recess (22A, 22B) and repels the at least one magnetic coupling pin (24).

15. Handle follower arrangement (10, 10A) according to Claim 14,
**characterized**
**in that** the basic body (28A) circumferentially in regions has a toothed segment (28.3) which meshes in a toothing (9.1) of a driving gearwheel (9) in order to move the basic body (28A) between the first and second rotational position.

16. Handle follower arrangement (10, 10A) according to one of Claims 1 to 15,
**characterized**
**in that** the first component (12A) and/or the second component (12B) have/has a polygonal socket (12.4, 16.1) which, for actuation, can be coupled to a corresponding polygonal stub of a first handle or a second handle.

17. Handle follower arrangement (10, 10A) according to Claim 16,
**characterized**
**in that** the polygonal socket (12.4, 16.1) is introduced directly into the corresponding component (12A) or into an insert (16) which is connected to the corresponding component (12B) for conjoint rotation.

18. Lock (1) having a lock housing, a fore end plate, at least one bolt, at least one latch and a handle follower arrangement (10, 10A) which can be actuated by means of at least one handle,
**characterized in that** the handle follower arrangement (10, 10A) is designed according to at least one of Patent Claims 1 to 17.

19. Lock (1) according to Claim 18,
**characterized**
**in that** the adjustment element (34) is transferred into the first axial end position in the case of a DIN right lock and into the second axial end position in the case of a DIN left lock.

20. Lock (1) according at least to Claims 11, 15 and Claim 18 or 19,
**characterized**
**in that** an electric motor acts as a drive (5) on the driving gearwheel (9) via a spindle (7) and moves the basic body (28A) of the adjustment device (28) between the first and second rotational position via the toothed segment (28.3).

## Revendications

1. Agencement de fouillot de poignée (10, 10A) comprenant un fouillot de poignée (12) et un élément d'actionnement (14) pouvant être accouplé au fouillot de poignée (12), le fouillot de poignée (12) comprenant un premier composant (12A) supporté de manière déplaçable en rotation et un deuxième composant (12B) supporté de manière déplaçable en rotation, lesquels peuvent être accouplés l'un à l'autre par le biais d'un premier dispositif d'accouplement (20), un deuxième dispositif d'accouplement (30) accouplant le premier composant (12A) ou le deuxième composant (12B) du fouillot de poignée (12) à l'élément d'actionnement (14), **caractérisé en ce que**
le premier dispositif d'accouplement (20) comprend un dispositif de réglage (28), au moins un premier évidement (22A) qui est réalisé au niveau d'au moins une quatrième région d'accouplement (12.2A) du premier composant (12A), au moins un deuxième évidement (22B) qui est réalisé en affleurement avec l'au moins un premier évidement (22A) au niveau d'au moins une cinquième région d'accouplement (12.2B) du deuxième composant (12B) du fouillot de poignée (12), et au moins une goupille d'accouplement (24), qui est guidée de manière déplaçable axialement dans le premier évidement (22A) et/ou dans le deuxième évidement (22B).

2. Agencement de fouillot de poignée (10, 10A) selon la revendication 1,
**caractérisé en ce que**
le premier composant (12A) et le deuxième composant (12B) du fouillot de poignée (12) sont chacun réalisés sous forme annulaire, le premier composant (12A) comprenant au moins une première région d'accouplement (12.1A) et le deuxième composant (12B) comprenant au moins une deuxième région d'accouplement (12.1B).

3. Agencement de fouillot de poignée (10, 10A) selon la revendication 1,
**caractérisé en ce que**
le premier composant (12A) et le deuxième composant (12B) du fouillot de poignée (12) sont chacun supportés de manière déplaçable en rotation à l'encontre de la force d'un ressort de rappel (18A, 18B) .

4. Agencement de fouillot de poignée (10, 10A) selon l'une quelconque des revendications 1 à 3, **caractérisé en ce que**
l'élément d'actionnement (14) comprend un bras d'actionnement (14.1), une bague (14.2) supportée de manière déplaçable en rotation et au moins une troisième région d'accouplement (14.3) qui relie le bras d'actionnement (14.1) à la bague (14.2).

5. Agencement de fouillot de poignée (10, 10A) selon au moins la revendication 2 et la revendication 4, **caractérisé en ce**
**qu'**au moins la troisième région d'accouplement (14.3) de l'élément d'actionnement (14) est disposée entre la première région d'accouplement (12.1A) du premier composant (12A) et la deuxième région d'accouplement (12.1B) du deuxième composant (12B) du fouillot de poignée (12).

6. Agencement de fouillot de poignée (10, 10A) selon la revendication 5,
**caractérisé en ce que**
le deuxième dispositif d'accouplement (30) comprend une ouverture de passage (32) qui traverse la première région d'accouplement (12.1A), la deuxième région d'accouplement (12.1B) et la troisième région d'accouplement (14.3), et un élément de réglage (34) guidé axialement dans l'ouverture de passage (32), lequel peut être déplacé manuellement dans l'ouverture de passage (32) par application d'une force prédéfinissable.

7. Agencement de fouillot de poignée (10, 10A) selon la revendication 6,
**caractérisé en ce que**
l'élément de réglage (34) est plus court que l'alésage de passage (32), l'élément de réglage (34), dans une première position d'extrémité axiale, traversant seulement la première région d'accouplement (12.1A) et la troisième région d'accouplement (14.3) et, dans une deuxième position d'extrémité axiale, traversant seulement la troisième région d'accouplement (14.3) et la deuxième région d'accouplement (12.1B).

8. Agencement de fouillot de poignée (10, 10A) selon la revendication 7,
**caractérisé en ce que**
l'élément de réglage (34), dans la première position d'extrémité axiale, s'applique contre une première butée (36A) réalisée dans la première région d'accouplement (12.1A) et, dans la deuxième position d'extrémité axiale, s'applique contre une deuxième butée (36B) réalisée dans la deuxième région d'accouplement (12.1B).

9. Agencement de fouillot de poignée (10, 10A) selon l'une quelconque des revendications 6 à 8, **caractérisé en ce que**
l'élément de réglage (34) est réalisé sous forme de goupille de pressage (34A) ou sous forme de vis sans tête ou sous forme de goupille cannelée.

10. Agencement de fouillot de poignée (10, 10A) selon la revendication 9,
**caractérisé en ce que**
l'au moins une goupille d'accouplement (24) est plus courte qu'une longueur totale du premier évidement (22A) et du deuxième évidement (22B), l'au moins une goupille d'accouplement (24) étant disposée, dans une première position d'extrémité axiale, complètement dans le premier évidement (22A) ou dans le deuxième évidement (22B) et, dans une deuxième position d'extrémité axiale, étant disposée dans le premier évidement (22A) et dans le deuxième évidement (22B).

11. Agencement de fouillot de poignée (10, 10A) selon la revendication 9 ou 10,
**caractérisé en ce que**
le dispositif de réglage (28) présente un corps de base (28A) réalisé sous forme de segment annulaire, qui est connecté de manière déplaçable en rotation au premier composant (12A) ou au deuxième composant (12B) du fouillot de poignée (12).

12. Agencement de fouillot de poignée (10, 10A) selon l'une quelconque des revendications 9 à 11, **caractérisé en ce que**
l'au moins une goupille d'accouplement (24) peut être déplacée par une force magnétique.

13. Agencement de fouillot de poignée (10, 10A) selon la revendication 12,
**caractérisé en ce que**
l'au moins une goupille d'accouplement (24) est réalisée sous forme magnétique et le dispositif de réglage (28) présente au moins deux aimants permanents (28.1, 28.2) qui sont disposés avec une polarité différente dans le corps de base (28A).

14. Agencement de fouillot de poignée (10, 10A) selon la revendication 13,
**caractérisé en ce que**
dans une première position de rotation du corps de base (28A), un premier aimant permanent (28.1) est prévu par-dessus l'évidement correspondant (22A, 22B) et attire l'au moins une goupille d'accouplement magnétique (24), et dans une deuxième position de rotation du corps de base (28A), un deuxième aimant permanent (28.2) est prévu par-dessus l'évidement correspondant (22A, 22B) et repousse l'au moins une goupille d'accouplement magnétique (24).

15. Agencement de fouillot de poignée (10, 10A) selon la revendication 14,
**caractérisé en ce que**
le corps de base (28A) présente, du côté d'une partie de la périphérie, un segment denté (28.3) qui s'engrène avec une denture (9.1) d'une roue dentée d'entraînement (9) afin de déplacer le corps de base (28A) entre la première et la deuxième position de rotation.

16. Agencement de fouillot de poignée (10, 10A) selon l'une quelconque des revendications 1 à 15, **caractérisé en ce que**
le premier composant (12A) et/ou le deuxième composant (12B) présentent un profil polygonal interne (12.4, 16.1) qui peut être accouplé pour l'actionnement à un profil polygonal externe correspondant d'une première poignée ou d'une deuxième poignée.

17. Agencement de fouillot de poignée (10, 10A) selon la revendication 16,
**caractérisé en ce que**
le profil polygonal interne (12.4, 16.1) est introduit directement dans le composant correspondant (12A) ou dans un insert (16) qui est connecté de manière solidaire en rotation au composant correspondant (12B).

18. Serrure (1) comprenant un boîtier de serrure, une plaque de têtière, au moins un verrou, au moins un pêne et un agencement de fouillot de poignée (10, 10A) pouvant être actionné par le biais d'au moins une poignée,
**caractérisée en ce que** l'agencement de fouillot de poignée (10, 10A) est réalisé selon au moins l'une quelconque des revendications de brevet 1 à 17.

19. Serrure (1) selon la revendication 18, **caractérisée en ce que**
l'élément de réglage (34), dans le cas d'une serrure à droite selon DIN, est transféré dans la première position d'extrémité axiale, et dans le cas d'une serrure à gauche selon DIN, est transféré dans la deuxième position d'extrémité axiale.

20. Serrure (1) selon au moins les revendications 11, 15 et la revendication 18 ou 19,
**caractérisée en ce que**
qu'un moteur électrique agit en tant qu'entraînement (5) par le biais d'une broche (7) sur la roue dentée d'entraînement (9) et déplace le corps de base (28A) du dispositif de réglage (28) par le biais du segment denté (28.3) entre la première et la deuxième position de rotation.
